# EUROPÄISCHE PATENTSCHRIFT

(11) **EP 0 818 568 B1**
(45) Veröffentlichungstag und Bekanntmachung des Hinweises auf die Patenterteilung: **28.04.2004**
(21) Anmeldenummer: 96115337.6
(22) Anmeldetag: 25.09.1996
(51) Int. Cl.: D04H 1/46

(54) **Verfahren und Vorrichtung zum hydrodynamischen Verschlingen der Fasern einer Faserbahn**
Method and apparatus for hydrodynamically entangling the fibres of a web
Procédé et dispositif pour l'entrelacement hydrodynamique de fibres d'une nappe fibreuse

(30) Priorität: 08.07.1996 DE 19627256
(43) Veröffentlichungstag der Anmeldung: 14.01.1998
(73) Patentinhaber: FLEISSNER GmbH & Co. KG Maschinenfabrik, D-63328 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- EP-A- 0 333 209
- FR-A- 2 601 970
- US-A- 3 485 706
- US-A- 3 837 046
- US-A- 4 190 695
- US-A- 5 153 056
- US-A- 5 253 397
- US-A- 5 459 912
- FLEISSNER VON A: "ALLES AUS EINER HAND" AVR ALLGEMEINER VLIESSTOFF REPORT,DE,DPW VERLAGSGESELLSCHAFT MBH., HEUSENSTAMM, Bd. 24, Nr. 3, 1. Januar 1996 (1996-01-01), Seiten 17-18,20, XP000636527 ISSN: 0170-4060

## Beschreibung

Die Erfindung bezieht sich auf ein Verfahren zum hydrodynamischen Verschlingen, zum bindemittelfreien Verfestigen der Fasern einer Faserbahn aus natürlichen und/oder künstlichen Fasern jeglicher Art, bei der die Fasern der Faserbahn mittels einer Vielzahl von unter hohem Druck zuströmenden Wasserstrahlen untereinander verschlungen werden, wobei zur optimalen Rückverschlingung der Fasern der Faserbahn der Ober- und der Unterseite die Wasserstrahlen nicht nur hintereinander, sondern mehrfach wechselseitig auf die Faserbahn treffen und dabei die Faserbahn mäanderförmig geführt wird.

Ein Verfahren dieser Art ist z. B. aus der US-PS 3,485,706, Fig. 40, oder aus dem "Taschenbuch für die Textilindustrie" 1991, Verlag Schiele & Schön GmbH, Berlin, Seite 416 - 440, insbesondere Bild 6 auf der Seite 423, bekannt. Aus diesem Aufsatz des Herrn Dr. J. Hendler geht eindeutig hervor, dass das Ergebnis der hydrodynamischen Verfestigung abhängig ist von der Anzahl der Bearbeitungswechsel, sprich von der wechselseitigen Beaufschlagung mit den Wasserstrahlen. Um dieses Prinzip der vielstufigen Vemadelung zu verwirklichen sind unterschiedliche Vorrichtungen möglich. Wesentlich ist die mäanderförmige Warenbahnführung, damit die jeweils anderer Faserbahnseite die neue Oberseite ist, die dann den Wasserstrahlen ausgesetzt wird. Wenn mehrere Vernadelungstrommeln in einer Linie nebeneinander und die Vernadelungsdüsenbalken jeweils der Oberseite der Trommeln zugeordnet sein sollen, dann ist eine aufwendige Warenbahnführung zur mäanderförmigen Leitung der Faserbahn nötig. Besser ist, wenn die von der Faserbahn bedeckten Auflageflächen mäanderförmig von der Faserbahn unmittelbar hintereinander umschlungen werden und die Vernadelungsdüsenbalken einmal der Oberseite und anschließend der Unterseite der jeweiligen Trommel zugeordnet sind. Dies ist bekannt im Falle von hintereinander geschalteten Endlosbändern durch die US 5 153 056, Fig. 3, die mit Abstand voneinander angeordnet sind. Auf der Abb.1, Allgemeiner Vliesstoff Report, 3-1996, "Alles aus einer Hand" sieht man,dass drei Trommeln unmittelbar hintereinander angeordnet sind und die Warenbahn mäanderförmig die Trommeln umschlingt.

Die Faserbahn ist vor der endgültigen Verfestigung sehr leicht in Längsrichtung verziehbar. Da die hydrodynamische Vernadelung auf einem wasserdurchlässigen Band oder auf einer solchen Trommel auch zur Abführung des aufgespritzten Wassers vorgenommen werden muss, wird die Faserbahn in die Struktur des Bandes oder der Trommel hineingepresst. Beim Übergeben der Faserbahn von einer auf die folgende Trommel gemäß "Allgemeiner Vliesstoff Report" entsteht deshalb in der Faserbahn ein Längszug. Die hintereinander angeordneten Trommeln müssen außerdem bei der unmittelbaren Übergabe des sehr dünnen Vlieses sehr dicht zueinander angeordnet sein, also eine präzise Umlaufgenauigkeit haben und behalten.

In dem "Allgemeinen Vliesstoff Report" ist offenbart, dass die Behandlungstrommeln durch ein sich unmittelbar anschließendes Endlosband ergänzt wird. An dieser Stelle findet ein Verzug bei der linienförmigen Übergabe der Faserbahn statt. US 4 190 695, Fig. 1 oder US 5 459 912, Fig. 1 oder 2, zeigen an die Vernadelungstrommel anschließendes Endlosband, welches mit Abstand zur vorgeordneten Trommel angeordnet ist.

Der Erfindung liegt die Aufgabe zugrunde, ein Verfahren und eine Vorrichtung zu entwickeln, mit dem eine Faserbahn wasservernadelt werden kann; die während der wechselseitigen Behandlung keinem Längszug ausgesetzt wird, also verzugsfrei wasservernadelt werden kann.

Ausgehend von dem Verfahren anfangs genannter Art, wird die Lösung der Aufgabe darin gesehen, dass die Faserbahn beim Wechsel der Bearbeitungsfläche sowie beim Wechsel der Auflagefläche der Faserbahn diese durch ein mitlaufendes Endlosband unterstützt getragen und dadurch die Faserbahn ununterbrochen formschlüssig dehnungsfrei unterstützt geführt wird.

Genauso wie bei dem Verfahren ist auch eine Vorrichtung zur hydrodynamischen Verschlingung, zur bindemittelfreien Verfestigung der Fasern einer Faserbahn aus natürlichen und/oder künstlichen Fasern jeglicher Art bekannt, bei der sich quer über die Breite der Faserbahn hintereinander mehrere Düsenbalken erstrecken, aus deren gegen die Faserbahn gerichteten Düsenlöchern zur Strahlverflechtung der Fasern eine Flüssigkeit unter hohem Druck gegen die Faserbahn ausströmen kann, wobei zur optimalen Rückverschlingung der Fasern der Faserbahn der Ober- und der Unterseite nicht nur mehrere Düsenbalken hintereinander, sondern diese mehrfach wechselseitig der Faserbahn zugeordnet sind, indem mehrere Vorrichtungseinheiten einer Vernadelungsvorrichtung in Produktionsrichtung hintereinander angeordnet und die Faserbahn mäanderförmig geführt beidseitig den Fluidstrahlen ausgesetzt ist. Um die gestellte Aufgabe zu lösen, ist nunmehr die Faserbahn zwischen den einzelnen Vorrichtungseinheiten ununterbrochen formschlüssig und damit beim Wechsel der Bearbeitungsseite jedenfalls auf einer Seite dehnungsfrei unterstützt zu führen, indem bei einer solchen Vorrichtung mit einer Vielzahl von Umlenkwalzen, um die zumindest teilweise ein Endlosband geführt ist, und mehreren in Transportrichtung der Warenbahn hintereinander angeordneten Endlosbändern dem jeweiligen Endlosband eine Umlenkwalze ggf. eine eines folgenden an dieser Stelle gleichlaufenden Endlosbandes unmittelbar zugeordnet und diese Umlenkwalze als Übernahmewalze ausgebildet ist. Ein Verzug der Faserbahn bei der Übergabe von einem Band auf die folgende Trommel oder das folgende Band ist nicht mehr möglich.

Die Übernahmewalze sollte zur Bildung einer Übernahmelinie tangential dem vorgeordneten Endlosband zugeordnet, besser noch gegen das vorgeordnete Endlosband gedrückt sein, damit es in die Ebene des gespannten Endlosbandes eintaucht. Wenn jetzt noch die Übergabe von Pressluft und/oder von einem Saugzug von dem Aufnahmeendlosband oder -trommel her unterstützt wird, ist auf jeden Fall ein problemloser, auch automatisch erfolgender Transport der Faserbahn durch die ganze Vernadelungsvorrichtung gewährleistet.

Das Vernadeln einer auf einem Siebband liegenden Faserbahn ist wirkungsvoller, weil die Trommel, weil das ggf. vielfältige Material zur Herstellung der Trommel-Mantelstruktur dem Wasserstrahl mehr Widerstand entgegenbringt. Außerdem kann unterhalb eines Endlosbandes wirkungsvoller das beim Vernadeln der Faserbahn die Faserbahn durchdringende Wasser abgeführt und beim Vortrocknen am Ende der Vernadelung abgesaugt werden. Natürlich ist auch die energetische Seite zu berücksichtigen, denn der größere Widerstand an einer Trommel ist zur Erzielung des gleichen Ergebnisses mit größerer Energie zu überwinden. Je nachdem, welche Version der Unterstützungsfläche der Faserbahn ggf. aus anderen Gründen gewünscht wird, die erfindungsgemäße Lösung der gestellten Aufgabe ist auf jeden Fall möglich. Entweder werden alle Übernahmewalzen von einem Endlosband umschlungen oder nur teilweise. Voraussetzung ist nur, dass die Übergabe an das nächste Transportorgan unterstützt erfolgt. Hierzu wird auf die folgende Figurenbeschreibung verwiesen.

Mehrere Vorrichtung der erfindungsgemäßen Art sind in der Zeichnung beispielhaft dargestellt. Es zeigen:
- Fig. 1: in schematischer Darstellung eine wechselweise vierstufige Vernadelung mit einer dreifachen Vernadelung auf jeweils einer Trommel und der letzten auf einem Endlosband,
- Fig. 2: in vergrößerter Darstellung die Einzelheit II nach der Fig. 1,
- Fig. 3: die Darstellung nach der Fig. 1 mit einer dreistufigen Vernadelung, bei der die zweite Trommel auch bei der Verwirklichung der Erfindung ohne ein sie umschlingendes Endlosband auskommt,
- Fig. 4: die Ausführungsform nach Fig. 3 mit einer wechselseitigen, vierstufigen Vernadelung, bei der der Ein- und Auslauf auf derselben Seite angeordnet sind,
- Fig. 5: die Ausführungsform nach Fig. 3 mit einer wechselseitigen, fünfstufigen Vernadelung,
- Fig. 6: eine vierstufige Vernadelung, bei der die Vemadelung an drei aufeinander folgenden Stellen auf Endlosbänder erfolgt, und
- Fig. 7: ebenfalls eine vierstufige Vernadelung, jedoch mit vier parallel und übereinander angeordneten Endlosbändern mit jeweils auf diesen lotrecht nach unten durchgeführten Wasservernadelungen.

Der Übersichtlichkeit halber sind in den Ausführungsbeispielen jeweils die Vernadelungstrommeln oder nur die Übemahmetrommeln übereinander angeordnet und von gleichem Durchmesser. Andere Versionen sind eventuell vorteilhafter. Jedenfalls läuft bei allen Ausführungsbeispielen in Richtung des Pfeils 1 die von einer nicht dargestellten Krempelmaschine kommende Faserbahn 2 auf das von vier Umlenkwalzen 3 gespannt geführte Endlosband 4. Am Ende des oberen Trumms ist oberhalb eine Übernahmewalze 5 angeordnet, die nicht nur tangential zum Endlosband 4 angeordnet, sondern in die Ebene des gespannt geführten Endlosbandes 4 eintaucht. Dadurch ist eine sichere verzugsfreie Übergabe der Faserbahn gewährleistet. Vor der Übergabe wird die Faserbahn mittels des dem Endlosband 4 zugeordneten Düsenbalkens 6 gemäß Fig. 1 lediglich genässt. Die Übemahmewalze 5 ist auch von einem Endlosband 8 umschlungen, dessen Untertrumm das voluminös auf dem Band 4 ankommende Vlies langsam zunehmend zusammendrückt und in den Übernahmespalt an dem Düsenbalken 6 führt.

Auf der Übernahmewalze 5 erfolgt nunmehr die erste Vemadelung, hier mit drei Düsenbalken 7. Die Übemahmewalze 5 ist von dem Endlosband 8 umschlungen, das hauptsächlich den Transport von der Übernahmewalze 5 zur folgenden Walze gewährleistet. Diese Walze ist ebenfalls von einem Endlosband 10 umschlungen, wobei die Walze nicht nur eine Umlenkwalze für das Endlosband, sondern gleichzeitig die Übernahmewalze 9 ist. Auch diese Übernahmewalze 9 taucht in das gespannt geführte Endlosband 8 ein, damit die Übergabe der Faserbahn 2 jetzt zur zweiten auf der anderen Seite zu erfolgenden Vernadelung verzugsfrei durchgeführt werden kann.

Zur Anordnung der Übernahmewalzen 5 und 9 ist auf die Einzelheit II in der Fig. 2 zu verweisen. In Höhe der Pfeile 11, 12, wo exakt die Übergabe der Faserbahn 2 vom Band 4 zum Band 10 erfolgt, ist die Übernahmewalze 9 gegen das Endlosband 4 gedrückt, sie taucht in das Band 2 zur leichten Umlenkung desselben ein. Der Pfeil 11 soll eine Unterstützung des Ablösevorganges der Faserbahn 2 vom Band 4 durch Druckluft und der Pfeil 12 eine Unterstützung der Übernahme der Faserbahn 2 auf das Endlosband 10 durch dort erzeugten Saugzug darstellen. Dies gilt für gleiche Pfeile an den anderen Übernahmestellen entsprechend.

Es erfolgt nun wechselseitig die zweite Vernadelung auf der Übernahmewalze 9 mittels der zugeordneten Düsenbalken 13, von denen hier nur zwei dargestellt sind. Andere Versionen sind denkbar. Nachfolgend ist dann noch die Übernahmewalze 14 mit den Düsenbalken 15 und die Übernahmewalze 17 angeordnet. Jede der Übernahmewalzen 14, 17 ist von einem Endlosband 16 bzw. 18 umschlungen, so dass die gewünschte direkte, schlupffreie Übergabe der Faserbahn 2 durch Eintauchen der jeweiligen Übernahmewalze in die Ebene des zugeordneten Endlosbandes erfolgen kann. Die Übergabe kann jeweils von Druckluft 11 und/oder Saugzug 12 unterstützt werden. Die letzte, die vierte Vemadelung mit den Düsenbalken 20 wird nicht auf der Übernahmewalze 17 durchgeführt, sondern auf dem Endlosband 18 mit nachfolgender Hochleistungsabsaugung 19, um die fertig vernadelte Faserbahn 2 möglichst trocken in den nachfolgenden, nicht dargestellten Trockner zu bringen.

Die weiteren Beispiele gleichen teilweise der Fig. 1, sie sind in diesem Fall mit gleichen Bezugszeichen versehen. Das Beispiel nach Fig. 3 zeigt eine Version der Vernadelung, die nicht nur hier dreistufig erfolgt, sondern die Warenführung erfolgt von oben nach unten und die zweite Übernahmewalze 9' ist nicht von einem Endlosband umschlungen. Dieses im Beispiel nach Fig. 1 noch notwendige Band kann hier entfallen, da die Übernahmewalze 9' sowohl in die Ebene des Endlosbandes 4 als auch in die des Endlosbandes 18 eintaucht. Gleiches gilt für die Version der Fig. 4, bei der sich an die Übernahmewalze 9' zur vierstufigen Vernadelung die Übernahmewalze 14 mit dem Endlosband 16 anschließt, dem dann wie in Fig. 1 gehabt das abschließende Endlosband 18 mit der Vernadelung auf dem Band folgt. Der Ablauf der vemadelten Faserbahn 2 erfolgt jetzt in entgegengesetzter Richtung als der Pfeil 1. Diese Möglichkeit ist geändert in dem Beispiel nach Fig. 5 durch zusätzliche Anordnung einer Übernahmewalze 17' mit Düsenbalken 22, die wiederum ohne umlaufendes Endlosband erfindungsgemäß wirksam ist. Hier gilt das gleiche Prinzip, wie bei der Übernahmewalze 9'. Es folgt dann zur evtl. nötigen fünften Vernadelung das Endlosband 21 mit der abschließenden Vernadelung mit den Balken 20 und der Absaugung 19.

Das Ausführungsbeispiel nach Fig. 6 stellt eine Version dar, in der nur weniger Energie zum Vernadeln gebraucht werden wird, weil die Vernadelungsstationen im wesentlichen auf den Endlosbändern vorgesehen sind. Genauso wie bei dem Beispiel nach Fig. 1 läuft die Faserbahn 2 erst über das Endlosband 4 zur Übemahmewalze 5, wo die erste Vernadelung mit den Düsenbalken 7 erfolgt. Dann läuft die Faserbahn aber beginnend an der Übernahmewalze 9 erst auf der Unterseite des nach rechts sich erstreckenden Endlosbandes 10', wird dann nach oben umgelenkt und mittels der Düsenbalken 13 auf dem Band 10' vernadelt. Das Endlosband 10' erstreckt sich auch nach links, wo es die Übernahmewalze 14 tangiert bzw. diese in die Ebene des Endlosbandes 10' eintaucht. Auch diese Walze 14 umschlingt beidseitig ein Endlosband 16', auf dessen Untertrumm es zunächst wieder nach oben geführt ist, um zu den dem Band 16' oben zugeordneten Düsenbalken 15 zu gelangen. Die abschließende Vernadelung erfolgt dann ebenfalls wieder wie in Fig. 1 auf dem Band 18.

Ebenso von unten nach oben verläuft die Warenbahnführung in Fig. 7, jedoch sind bei diesem Ausführungsbeispiel zur Vernadelung allein nur Endlosbänder 4, 8', 10' und 18 vorgesehen, die die Faserbahn 2 tragen und auf denen jeweils wechselseitig vernadelt wird. Der obere Trumm des jeweiligen Endlosbandes 4, 8', 10' und 18 ist horizontal ausgerichtet, so dass die Düsenbalken 7', 23, 13 und 20 von oben nach unten, also z. B. lotrecht nach unten wirksam sind. Um genügend Platz zur Anordnung der Düsenbalken 7', 23, 13 zur Verfügung zu haben, sind die parallel übereinander angeordneten Endlosbänder 8', 10' und 18 jeweils in Transportrichtung horizontal vorgerückt. Unterhalb der Düsenbalken ist jeweils ein Absaugkanal 25 angeordnet.

Die jeweils den Endlosbändern 4, 8', 10' tangential zugeordneten Übernahmewalzen 5, 9, 14 sind luftdurchlässig ausgebildet, obgleich auf diesen keine Vernadelung stattfindet wie teilweise in den vorherigen Ausführungsbeispielen 1 - 5. Auch diese Endlosband-Umlenkwalzen perforiert auszubilden, hat wie beim Ausführungsbeispiel nach Fig. 2 den Vorteil, dass die Übernahme der Faserbahn 2 mit unterstützender Luft aus Düsen 11 und/oder einem Saugzug von der Übernahmewalze 5, 9, 14 her beeinflusst werden kann. Aus den Düsen 11 kann auch Wasser gegen das die Faserbahn 2 tragende Endlosband gesprüht werden. In einem solchen Fall kann evtl. auf eine Perforation der Übernahmewalze verzichtet werden. Hier kommt es nur darauf an, dass die zuvor vernadelte und damit in das Endlosband gedrückte Faserbahn sich von dem Endlosband löst und ohne Verzug an das folgende Endlosband abgegeben wird. Um diese Übergabe der Faserbahn 2 an der Übergabewalze 5, 9, 14 weiter zu beeinflussen, können auch mehrere Düsen, wie Luftdüsen 11 in diesem Bereich gegen das tragende Endlosband gerichtet oder auch nur eine Düse verschiebbar angeordnet sein. Diese Möglichkeit ist mit Bezugszeichen 24 verdeutlicht.

Beim Ausführungsbeispiel nach Fig. 7 ist die Warenbahnführung gemäß dem Pfeil 1 von unten nach oben. Selbstverständlich kann diese auch von oben nach unten durch die gesamte Vorrichtung erfolgen, wobei dann selbstverständlich auch die Wirkung der Luft- 11 und Saugdüsen 12 wie auch bei den Fig. 3 - 5 umgekehrt verlaufen muss.

## Patentansprüche

1. Verfahren zum hydrodynamischen Verschlingen, zum bindemittelfreien Verfestigen der Fasern einer Faserbahn aus natürlichen und/oder künstlichen Fasern jeglicher Art, bei der die Fasern der Faserbahn mittels einer Vielzahl von unter hohem Druck zuströmenden Wasserstrahlen untereinander verschlungen werden, wobei zur optimalen Rückverschlingung der Fasern der Faserbahn der Ober- und der Unterseite die Wasserstrahlen nicht nur hintereinander, sondern mehrfach wechselseitig auf die Faserbahn treffen und dabei die Faserbahn mäanderförmig geführt wird, **dadurch gekennzeichnet, dass** die Faserbahn beim Wechsel der Bearbeitungsfläche sowie beim Wechsel der Auflagefläche der Faserbahn diese durch ein mitlaufendes Endlosband unterstützt und getragen und dadurch die Faserbahn ununterbrochen formschlüssig dehnungsfrei unterstützt geführt wird.

2. Vorrichtung zur hydrodynamischen Verschlingung, zur bindemittelfreien Verfestigung der Fasern einer Faserbahn (2) aus natürlichen und/oder künstlichen Fasern jeglicher Art, bei der sich quer über die Breite der Faserbahn mehrere Düsenbalken (6, 7, 13, 15, 20, 22) erstrecken, aus deren gegen die Faserbahn (2) gerichteten Düsenlöchern zur Strahlverflechtung der Fasern eine Flüssigkeit unter hohem Druck gegen die Faserbahn ausströmen kann, wobei zur optimalen Rückverschlingung der Fasern der Faserbahn der Ober- und der Unterseite nicht nur mehrere Düsenbalken (6, 7, 13, 15, 20, 22) hintereinander, sondern diese mehrfach wechselseitig der Faserbahn zugeordnet sind, indem mehrere Vorrichtungseinheiten einer Vernadelungsvorrichtung in Produktionsrichtung hintereinander angeordnet und die Faserbahn mäanderförmig geführt beidseitig den Fluidstrahlen ausgesetzt ist, **dadurch gekennzeichnet, dass** die Faserbahn (2) zwischen den einzelnen Vorrichtungseinheiten ununterbrochen formschlüssig und damit beim Wechsel der Bearbeitungsseite jedenfalls auf einer Seite dehnungsfrei unterstützt geführt werden kann, indem bei einer solchen Vorrichtung mit einer Vielzahl von Umlenkwalzen, um die zumindest teilweise ein Endlosband geführt ist, und mehreren in Transportrichtung der Warenbahn hintereinander angeordneten Endlosbändern dem jeweiligen Endlosband (4, 8, 8', 10, 10', 16, 16') eine Umlenkwalze ggf. eine eines folgenden an dieser Stelle gleichlaufenden Endlosbandes unmittelbar zugeordnet und diese Umlenkwalze als Übernahmewalze (5, 9, 9', 14, 17, 17') ausgebildet ist.

3. Vorrichtung nach Anspruch 2, **dadurch gekennzeichnet, dass** die Übernahmewalze (5, 9, 9', 14, 17, 17') als eine luftdurchlässige Trommel ausgebildet ist.

4. Vorrichtung nach Anspruch 3 oder 4, **dadurch gekennzeichnet, dass** das Endlosband (8, 10, 16, 18) der Übernahmewalze (5, 9, 9', 14, 17, 17') zur Bildung einer Übernahmelinie tangential dem vorgeordneten Endlosband (4, 8, 8', 10, 10', 16, 16') zugeordnet ist.

5. Vorrichtung nach einem der vorgeordneten Ansprüche, **dadurch gekennzeichnet, dass** die Übernahmewalze (5, 9, 9', 14, 17, 17') gegen das vorgeordnete Endlosband (4, 8, 8', 10, 10', 16, 16') gedrückt und damit in die Führungsebene des zwischen zwei diesem Endlosband zugeordneten Umlenkwalzen (3) gestreckt geführten Endlosband eingetaucht werden kann.

6. Vorrichtung nach einem der vorgeordneten Ansprüche, **dadurch gekennzeichnet, dass** dem in Transportrichtung folgenden Endlosband (8', 10', 16', 18) die nächsten Düsenbalken (13, 15, 20, 23) der folgenden Vernadelungseinheit zugeordnet sind.

7. Vorrichtung nach Anspruch 6, **dadurch gekennzeichnet, dass** die Endlosbänder (4, 8', 10', 16', 18) im Vernadelungsbereich jeweils parallel zueinander ausgerichtet geführt sind und die Düsenbalken (7', 23, 13, 15, 20) jeweils lotrecht nach unten gegen die Endlosbänder gerichtet sind.

8. Vorrichtung nach Anspruch 7, **dadurch gekennzeichnet, dass** vier oder fünf Endlosbänder (4, 8', 10', 18) übereinander angeordnet und von der Faserbahn (2) zumindest teilweise mäanderförmig umlaufen werden können und das jeweils nachgeordnete, oberhalb angeordnete Endlosband (8', 10', 16', 18) in Transportrichtung horizontal vorgerückt und damit derart angeordnet ist, dass für die Düsenbalken (7', 23, 13, 15) des vorgeordneten Endlosbandes (4, 8', 10', 16') über die Höhe des nachgeordneten Endlosbandes (8', 10', 18) Raum zur Anordnung vorgesehen ist.

9. Vorrichtung nach einem der vorgeordneten Ansprüche, **dadurch gekennzeichnet, dass** der Übernahmewalze (5, 9, 14) die Düsenbalken (7, 13, 15) der in Transportrichtung folgenden Vernadelungseinheit zugeordnet sind.

10. Vorrichtung nach einem der vorgeordneten Ansprüche, **dadurch gekennzeichnet, dass** zwischen zwei Endlosbändern (8, 18; 8, 16; 16, 21) nur eine Vernadelungstrommel (9', 17') ohne sie umschlingendes Endlosband angeordnet ist und die beiden gestreckt geführten Endlosbänder (8, 16; 8, 18; 16, 21) tangential der Vernadelungstrommel (9', 17') zugeordnet sind.

11. Vorrichtung nach einem der vorhergehenden Ansprüche, **dadurch gekennzeichnet, dass** die Vernadelungstrommel (5, 9') in die Führungsebene beider Endlosbänder (2, 4; 8, 16) eingetaucht ist.

12. Vorrichtung nach einem der vorgeordneten Ansprüche, **dadurch gekennzeichnet, dass** die abschließende Vernadelungseinheit (20) einem Endlosband (18, 21) zugeordnet und im Gleichlauf dahinter ein Absaugbalken (19) unter dem Endlosband angeordnet ist.

13. Vorrichtung nach einem der vorgeordneten Ansprüche, **dadurch gekennzeichnet, dass** entlang der Übernahmelinie der Faserbahn zwischen Endlosband und Übernahmewalze oder umgekehrt zumindest eine in Transportrichtung wirksame, gegen die spätere Oberseite der Faserbahn gerichtete, dieser zugeordnete, schlitzförmige Düse (11), die mit Wasser oder Luft gespeist wird, angeordnet ist.

14. Vorrichtung nach Anspruch 13, **dadurch gekennzeichnet, dass** die Düse (11) mit Bezug auf die Übernahmewalze bzw. der Übernahmelinie parallel zum Endlosband verschiebbar (24) und/oder verschwenkbar angeordnet ist.

15. Vorrichtung nach einem der vorgeordneten Ansprüche, **dadurch gekennzeichnet, dass** entlang der Übernahmelinie der Faserbahn zwischen Endlosband und Übernahmewalze oder umgekehrt ein in Transportrichtung wirksamer, gegen die spätere Unterseite der Faserbahn gerichteter, schlitzförmiger Absaugkanal (12) zum Abführen von Wasser und/oder Luft zugeordnet ist.

16. Vorrichtung nach Anspruch 15, **dadurch gekennzeichnet, dass** der Absaugkanal (12) in der luftdurchlässigen Übernahmewalze (5, 9, 9', 14, 17, 17') angeordnet und durch die Wandung der Übernahmewalze auf die Faserbahn wirksam ist.

## Claims

1. Method for the hydrodynamic entanglement, for the compaction without using any bonding agent, of the fibres of a fibrous web comprising natural and/or synthetic fibres of every type, in which the fibres of the fibrous web are entangled with one another by means of a plurality of water jets directed against the web at high pressure, the water jets striking the fibrous web not only the one after the other but also several times on alternate sides for the optimal re-entanglement of the fibres of the upper and lower sides of the fibrous web, and the fibrous web being guided on a meandering path, **characterised in that** the fibrous web is supported and carried by a co-rotating endless belt as the processing surface is changed and as the support surface of the fibrous web is changed, and thus the fibrous web is positively guided without interruption and supported without being stretched.

2. Device for the hydrodynamic entanglement, for the compaction without using any bonding agent, of the fibres of a fibrous web (2) comprising natural and/or synthetic webs of every type, in which a plurality of nozzle beams (6, 7, 13, 15, 20, 22) extend transversely over the width of the fibrous web, and from the nozzle apertures, directed against the fibrous web (2), of these beams a liquid may flow at high pressure against the fibrous web to entangle the fibres, a plurality of nozzle beams (6, 7, 13, 15, 20, 22) being associated with the fibrous web not only the one behind the other but also several times on alternate sides, for the optimal re-entanglement of the fibres of the upper and lower sides of the fibrous web, by a plurality of units of a needling device being arranged the one behind the other in the direction of production, and the fibrous web, which is guided on a meandering path, being subjected on both sides to the jets of fluid, **characterised in that** the fibrous web (2) may be positively guided without interruption between the individual needling units and thus be supported without being stretched at least on one side as the processing side is changed, by, in such a device having a plurality of deflection rollers around which an endless belt is guided at least partially, and having a plurality of endless belts disposed the one behind the other in the direction of conveyance of the web, one deflection roller, possibly one of a following endless belt running synchronously at this location, being directly associated with the respective endless belt (4, 8, 8', 10, 10', 16, 16'), and this deflection roller being designed as a receiving roller (5, 9, 9', 14, 17, 17').

3. Device according to claim 2, **characterised in that** the receiving roller (5, 9, 9', 14, 17, 17') is designed as an air-permeable drum.

4. Device according to claim 3 or 4, **characterised in that** the endless belt (8, 10, 16, 18) of the receiving roller (5, 9, 9', 14, 17, 17') is tangentially associated with the preceding endless belt (4, 8, 8', 10, 10', 16, 16') to form a receiving line.

5. Device according to one of the preceding claims, **characterised in that** the receiving roller (5, 9, 9', 14, 17, 17') is pressed against the preceding endless belt (4, 8, 8', 10, 10', 16, 16') and may thus be dipped into the guide plane of the endless belt which is guided stretched between two deflection rollers (3) associated with this endless belt.

6. Device according to one of the preceding claims, **characterised in that** the next nozzle beams (13, 15, 20, 23) of the following needling unit are associated with the endless belt (8', 10', 16', 18) which follows in the direction of conveyance.

7. Device according to claim 6, **characterised in that** the endless belts (4, 8', 10', 16' 18) in the needling area are each guided aligned parallel to one another and the nozzle beams (7', 23, 13, 15, 20) are each directed vertically downwards against the endless belts.

8. Device according to claim 7, **characterised in that** four or five endless belts (4, 8', 10', 18) are arranged the one above the other and the fibrous web (2) may run round them at least partially in meander fashion, and the respectively succeeding continuous belt (8', 10', 16', 18), which is arranged above, is advanced horizontally in the direction of conveyance and is thus so disposed that space is provided to arrange the nozzle beams (7', 23, 13, 15) of the preceding endless belt (4, 8', 10', 16) above the height of the succeeding endless belt (8', 10', 18).

9. Device according to one of the preceding claims, **characterised in that** the nozzle beams (7, 13, 15) of the needling unit which follows in the direction of conveyance are associated with the receiving roller (5, 9, 14).

10. Device according to one of the preceding claims, **characterised in that** only one needling drum (9', 17') is disposed between two endless belts (8, 18; 8, 16; 16, 21) without any endless belt surrounding it, and the two endless belts (8, 16; 8, 18; 16, 21), which are guided stretched, are tangentially associated with the needling drum (9', 17').

11. Device according to one of the preceding claims, **characterised in that** the needling drum (5, 9') is dipped into the guide plane of both endless belts (2, 4; 8, 16).

12. Device according to one of the preceding claims, **characterised in that** the final needling unit (20) is associated with an endless belt (18, 21) and a suction beam (19) is disposed below the endless belt running synchronously behind it.

13. Device according to one of the preceding claims, **characterised in that** along the receiving line of the fibrous web, between endless belt and receiving roller or vice versa, is disposed at least one slot-shaped nozzle (11) which is effective in the direction of conveyance, is directed against the later upper side of the fibrous web and associated with the latter, and is fed with water or air.

14. Device according to claim 13, **characterised in that** the nozzle (11) is disposed displaceably and/or pivotably parallel to the endless belt relative to the receiving roller or the receiving line.

15. Device according to one of the preceding claims, **characterised in that** a slot-shaped suction duct (12) for carrying away water and/or air is arranged along the receiving line of the fibrous web between endless belt and receiving roller or vice versa, said duct being effective in the direction of conveyance and directed against the later lower side of the fibrous web.

16. Device according to claim 15, **characterised in that** the suction duct (12) is disposed in the air-permeable receiving roller (5, 9, 9' 14, 17, 17') and acts on the fibrous web through the wall of the receiving roller.

## Revendications

1. Procédé d'enchevêtrement hydrodynamique destiné à consolider sans moyen de liaison les fibres d'une nappe fibreuse constituée de fibres naturelles et /ou artificielles de tous types, dans lequel les fibres de la nappe fibreuse sont entremêlées à l'aide d'une multitude de jets d'eau affluant à haute pression, lesdits jets d'eau étant non seulement disposés les uns derrière les autres mais se rencontrant plusieurs fois alternativement sur la nappe fibreuse, pour un enchevêtrement arrière optimal des fibres de la nappe fibreuse des faces supérieure et inférieure et la nappe fibreuse étant en forme de méandres, **caractérisé en ce que** la nappe fibreuse, en cas de changement de la surface de traitement et de la surface d'applique de la nappe fibreuse, soutient et supporte ces surfaces par l'intermédiaire d'une bande sans fin entraînée, et **en ce que** la nappe fibreuse est guidée sans dilatation, avec adhérence et de manière ininterrompue.

2. Dispositif d'enchevêtrement hydrodynamique destiné à consolider sans moyen de liaison les fibres d'une nappe fibreuse (2) constituée de fibres naturelles et / ou artificielles de tous types, dans lequel plusieurs poutres à tuyères (6, 7, 13, 15, 20, 22) s'étendent transversalement sur la largeur de la nappe fibreuse, un liquide à haute pression pouvant s'écouler vers la nappe fibreuse à partir des trous de tuyères orientées vers la nappe fibreuse (2), pour l'enchevêtrement par rayonnement des fibres, plusieurs jets d'eau (6, 7, 13, 15, 20, 22) étant non seulement disposés les uns derrière les autres mais se rencontrant plusieurs fois alternativement sur la nappe fibreuse, pour un enchevêtrement arrière optimal des fibres de la nappe fibreuse des faces supérieure et inférieure, plusieurs entités d'un dispositif d'aiguilletage étant disposés les uns derrière les autres dans la direction de production et la nappe fibreuse guidée de manière à former des méandres étant exposée des deux côtés aux jets de fluide, **caractérisé en ce que** la nappe fibreuse (2) située entre les différentes entités peut être guidée avec adhérence et sans interruption entre les différentes entités, tout en étant soutenu, lors du changement du côté de traitement, sans dilatation, en tous cas sur un côté, dans la mesure où, avec un tel dispositif comprenant une multitude de rouleaux de renvoi autour desquels une bande sans fin a été guidée au moins partiellement, et avec plusieurs bandes sans fin disposées les unes derrières les autres dans la direction de transport de la voie de marchandises, un rouleau de renvoi ou, le cas échéant, une bande sans fin suivante parallèle à cet endroit, a été raccordé(e) directement à la bande sans fin (4, 8, 8', 10, 10', 16, 16') et dans la mesure où ce rouleau de renvoi a été conçu sous la forme d'un rouleau de reprise (5, 9, 9', 14, 17, 17').

3. Dispositif selon la revendication 2, **caractérisé en ce que** le rouleau de reprise (5, 9, 9', 14, 17, 17') a été conçu sous la forme d'un tambour perméable à l'air.

4. Dispositif selon la revendication 3 ou 4, **caractérisé en ce que** la bande sans fin (8, 10, 16, 18) du rouleau de reprise (5, 9, 9', 14, 17, 17') a été raccordée tangentiellement à la bande sans fin (4, 8, 8', 10, 10', 16, 16') disposée en amont afin de former une ligne de reprise.

5. Dispositif selon une des revendications précédentes, **caractérisé en ce que** le rouleau de reprise (5, 9, 9', 14, 17, 17') peut être pressé contre la bande sans fin (4, 8, 8', 10, 10', 16, 16') disposée en amont et peut ainsi être inséré dans le plan de guidage de la bande sans fin guidée de manière tendue entre deux rouleaux de retour (3) raccordés à cette bande sans fin.

6. Dispositif selon une des revendications précédentes, **caractérisé en ce que** les poutres à tuyères (13, 15, 20, 23) les plus proches de l'unité d'aiguilletage suivante ont été raccordées à la bande sans fin (8', 10', 16', 18) suivante dans la direction de transport.

7. Dispositif selon la revendication 6, **caractérisé en ce que** les bandes sans fin (4, 8', 10', 16', 18) sont guidées dans la zone d'aiguilletage parallèlement les unes aux autres et **en ce que** les poutres à tuyères (7', 23, 13, 15, 20) sont orientées perpendiculairement vers le bas en direction des bandes sans fin.

8. Dispositif selon la revendication 7, **caractérisé en ce que** quatre ou cinq bandes sans fin (4, 8', 10', 18) peuvent être disposées les unes au-dessus des autres et peuvent être entourées au moins partiellement sous la forme de méandres, par la nappe fibreuse (2), **en ce que** la bande sans fin (8', 10', 16', 18) disposée en aval et au-dessus a été avancée horizontalement dans la direction de transport et ainsi disposée de telle sorte qu'un espace d'aménagement a été prévu pour les poutres à tuyères (7', 23, 13, 15) de la bande sans fin (4, 8', 10', 16') disposée en amont, au-dessus de la hauteur de la bande sans fin disposée en aval (8', 10', 18).

9. Dispositif selon une des revendications précédentes, **caractérisé en ce que** les poutres à tuyères (7, 13, 15) de l'unité d'aiguilletage suivante dans la direction de transport ont été raccordée au rouleau de reprise (5, 9, 14).

10. Dispositif selon une des revendications précédentes, **caractérisé en ce qu'**un seul tambour d'aiguilletage (9', 17') sans bande sans fin entourant ledit tambour a été disposé entre deux bandes sans fin (8, 18 ; 8, 16 ; 16, 21) et **en ce que** les deux bandes sans fin (8, 16 ; 8, 18 ; 16, 21) guidées de manière étirée ont été raccordées tangentiellement au tambour d'aiguilletage (9', 17').

11. Dispositif selon une des revendications précédentes, **caractérisé en ce que** le tambour d'aiguilletage (5, 9') a été enfoncé dans le plan de guidage des deux bandes sans fin (2, 4 ; 8, 16).

12. Dispositif selon une des revendications précédentes, **caractérisé en ce que** l'unité d'aiguilletage finale (20) a été raccordée à une bande sans fin (18, 21) et **en ce que** une poutre d'aspiration (19) a été disposée derrière l'unité d'aiguilletage (20), en synchronisation et sous la bande sans fin.

13. Dispositif selon une des revendications précédentes, **caractérisé en ce que** le long de la ligne de reprise de la nappe fibreuse entre la bande sans fin et le rouleau de reprise ou inversement, au moins une tuyère (11) en forme d'entaille active dans la direction de transport, orientée vers la face supérieure ultérieure de la nappe fibreuse, raccordée à cette nappe et alimentée par de l'eau ou de l'air, a été disposée.

14. Dispositif selon la revendication 13, **caractérisé en ce que** la tuyère (11) a, par rapport au rouleau ou à la ligne de reprise, été disposé de manière à pouvoir coulisser (24) et / ou pivoter parallèlement à la bande sans fin.

15. Dispositif selon une des revendications précédentes, **caractérisé en ce qu'**un canal d'aspiration (12) en forme d'entaille actif dans la direction de transport, orienté vers la face inférieure ultérieure de la nappe fibreuse et destiné à aspirer l'eau et /ou l'air a été raccordé le long de la ligne de reprise de la nappe fibreuse entre la bande sans fin et le rouleau de reprise ou inversement.

16. Dispositif selon la revendication 15, **caractérisé en ce que** le canal d'aspiration (12) a été disposé dans le rouleau de reprise perméable à l'air (5, 9, 9', 14, 17, 17') et agit sur la nappe fibreuse via la paroi du rouleau de reprise.
